# EUROPÄISCHE PATENTANMELDUNG

(11) **EP 0 547 290 A1**
(43) Veröffentlichungstag der Anmeldung: **23.06.1993**
(21) Anmeldenummer: 92112016.8
(22) Anmeldetag: 14.07.1992
(51) Int. Cl.: B66F 11/04

(54) **Teleskopierbare Turmwagenarbeitsbühne**

(30) Priorität: 18.12.1991 DE 4141812
(71) Anmelder: SPEZIALFAHRZEUGAUFBAU UND KABELTECHNIK GmbH, D-06116 Halle (DE)
(72) Erfinder: Hofmann, Gotthard, O-4020 Halle (DE); Rzesnitzek, Christian, O-4070 Halle (DE); Jähnsch, Günter, O-4070 Halle (DE)
(74) Vertreter: Hentschel, Ulrich, Dr.

(57) **Zusammenfassung**

Die Erfindung betrifft eine teleskopierbare Turmwagenarbeitsbühne. Ihr liegt die Aufgabe zugrunde, daß durch eine hydraulische Teleskopiereinrichtung eine Verlängerung des Tragarmes erreicht wird, um dadurch den Arbeitsbereich so zu vergrößern, daß sich der Einsatz eines weiteren Arbeitsmittels erübrigt. Die Vergrößerung des Arbeitsbereiches der Montagebühne wird dadurch erreicht, daß der aus zwei ineinandergestellten Bauteilen bestehende Tragarm über einen doppelt wirkenden Hydraulikhylinder längenveränderlich gestaltet wird.

## Beschreibung

Die Erfindung betrifft eine teleskopierbare Turmwagenarbeitsbühne.

Die bekannten Turmwagenarbeitsbühnen dieser Art haben den Nachteil, daß durch die konstruktive Gestaltung der Hub-, Schwenk- und Bühnendreheinrichtung ein begrenzter Aktionsradius vorgegeben ist, der nicht umfaßend alle zur Fahrleitungsanlage gehörenden Bauelemente positionsmäßig erfassen kann.

Aus diesem Grund war es notwendig, weitere Arbeitsmittel, Montageleitern oder Hubsteiger, einzusetzen.

Der Erfindung liegt die Aufgabe zugrunde, daß durch eine hydraulische Teleskopiereinrichtung eine Verlängerung des Tragarmes erreicht wird, um dadurch den Arbeitsbereich so zu vergrößern, daß sich der Einsatz eines weiteren Arbeitsmittels erübrigt.

Die Vergrößerung des Arbeitsbereiches der Montagebühne wird dadurch erreicht, daß der aus zwei ineinandergestellten Bauteilen bestehende Tragarm über einen doppelt wirkenden Hydraulikzylinder längenveränderlich gestaltet wird.

Bevorzugtes Einsatzgebiet der Erfindung sind Montage, Demontage und Revisionsarbeiten an Oberleitungen der elektrisch betriebenen Triebfahrzeuge und Signaleinrichtungen.

Weitere Einzelheiten der teleskopierbaren Turmwagenarbeitsbühne ergeben sich aus der Zeichnung, in welcher bevorzugte Ausführungsformen dargestellt sind.

Figur 1
Gesamtansicht der teleskopierbaren Turmwagenarbeitsbühne
Position 1
eingefahrener Zustand
Position 2
ausgefahrener Zustand
Die Erfindung ist dadurch gekennzeichnet, daß der Tragarm zwischen der drehbaren Nackenstütze und der Tragkonstruktion der Arbeitsbühne längenveränderlich gestaltet ist. Der konstruktiv doppelt gestaltete Tragarm ist durch die Längenveränderung des doppelt wirkenden Arbeitszylinders veränderlich gestaltet.

Der Wirkungsbereich der Arbeitsbühne verändert sich durch die konstruktiv doppelte Gestaltung des Tragarmes.

Das wird erreicht durch Ein- oder Ausfahren des doppelt wirkenden Arbeitszylinders.

## Patentansprüche

1. Teleskopierbare Turmwagenarbeitsbühne, dadurch gekennzeichnet, daß der Tragarm durch eine hydraulische Teleskopiereinrichtung in seiner Länge veränderlich gestaltet ist.
